# EUROPÄISCHE PATENTSCHRIFT

(11) **EP 1 200 297 B1**
(45) Veröffentlichungstag und Bekanntmachung des Hinweises auf die Patenterteilung: **19.02.2003**
(21) Anmeldenummer: 00958296.6
(22) Anmeldetag: 26.07.2000
(51) Int. Cl.: B61L 3/00

(54) **VERFAHREN ZUR ENERGIE- UND ZEITOPTIMIERUNG DER FAHRWEISE BEI EINEM FAHRZEUG/ZUG**
DRIVING MODE FOR OPTIMIZING ENERGY AND TIME IN THE MANNER IN WHICH A VEHICLE OR TRAIN IS DRIVEN
PROCEDE SERVANT A OPTIMISER LA CONSOMMATION D'ENERGIE ET LA GESTION DES MARGES DE TEMPS POUR UN CERTAIN MODE DE FONCTIONNEMENT D'UN VEHICULE/TRAIN

(30) Priorität: 29.07.1999 DE 19935350
(43) Veröffentlichungstag der Anmeldung: 02.05.2002
(73) Patentinhaber: Bombardier Transportation GmbH, 13627 Berlin (DE)
(72) Erfinder: FRANKE, Rüdiger, D-69121 Heidelberg (DE); TERWIESCH, Peter, CH-5512 Wohlenschwiel (CH); MEYER, Markus, CH-6030 Ebikon (CH); KETTELER, Karl-Hermann, CH-5314 Kleindöltingen (CH)
(74) Vertreter: Akers, Noel James
(86) Internationale Anmeldenummer: EP0007149
(87) Internationale Veröffentlichungsnummer: WO01008957

(56) Entgegenhaltungen:
- DD-A- 129 761
- DD-A- 208 324
- DD-A- 236 705
- DD-A- 262 836
- DD-A- 266 539

## Beschreibung

Die Erfindung bezieht sich auf ein Verfahren zur Energieoptimierung der Fahrweise bei einem Fahrzeug/Zug mit in mehrere Abschnitte unterteilter Gesamtstrecke gemäß dem Oberbegriff des Anspruchs 1.

Bei der Erstellung von Fahrplänen für den Schienenverkehr werden Zeitreserven für unvorhergesehene Ereignisse und widrige Betriebsbedingungen eingeplant. Da während realer Fahrten die Betriebsbedingungen typischerweise günstiger sind als in der Planung angenommen, werden die dabei entstehenden Zeitreserven für andere Zwecke verfügbar. Eine besonders sinnvolle Benutzung der Zeitreserven besteht in der Einsparung von Energie mittels geeigneter Fahrweise des Fahrzeuges/Zuges.

Aus der DD 208 324 A ist ein Verfahren zur Ermittlung energieoptimaler Fahrregime für Schienenfahrzeuge bekannt. Auf Grundlage algorithmischer und gerätetechnischer Möglichkeiten der Mikrotechnik werden im Rahmen von Simulations- und Optimierungsrechnungen funktionale Zusammenhänge zwischen den optimalen Umschaltpunkten der einzelnen Fahrregimephasen und der Fahrzeit ermittelt. Zur Realisierung einer technisch und ökonomisch effektiven Form der energiesparenden Zugsteuerung werden für jede einer aktuellen Fahrplananlage zuzuordnende Fahrzeitvorgabe optimale Fahrstrategien synthetisiert. Dabei werden funktionale Beziehungen der Abschaltgeschwindigkeit, des Abschaltweges und des Bremseinsatzpunktes in Abhängigkeit der Fahrzeitvorgabe betrachtet und unter Vorgabe von Stützstellen stückweise linearisiert. Die funktionalen Beziehungen für die Schaltpunkte der Abschaltgeschwindigkeit, des Abschaltweges und des Bremseinsatzpunktes werden auf der Basis diskreter Fahrzeiten durch digitale Simulation von Zugfahrten entsprechend den realen Streckenverhältnissen und den realen Zug- bzw. Fahrzeugverhältnissen auf einer stationären EDV im voraus ermittelt. Die auf dem Fahrzeug installierte Bordelektronik hat vor allem die Aufgabe der Speicherung der Stützstellen und der Abarbeitung der erforderlichen Rechengesetze.

Aus der DE 3026652 A, der DD 255 132 A und der EP 0467377 B sind in diesem Zusammenhang Verfahren bekannt, wie man ein Fahrzeug energieoptimal zwischen zwei Haltepunkten bewegt. Bei langen Strecken wird eine Unterteilung in mehrere Abschnitte vorgeschlagen, wobei in jedem Abschnitt eine optimale Teillösung ermittelt wird und die Gesamtlösung sich aus der Zusammensetzung der Teillösungen ergibt. Die vorgeschlagenen Verfahren zur Energieoptimierung betrachten jeweils die Gesamtstrecke zwischen zwei Haltepunkten. Es erfolgt jedoch keine Verwaltung von Zeitreserven.

Die Unsicherheit im Betriebsablauf, wegen der Zeitreserven im Fahrplan vorgesehen werden, ist im Start-Haltepunkt (Startbahnhof) am höchsten und nimmt mit zunehmender Annäherung an den Ziel-Haltepunkt (Zielbahnhof) ständig ab. Die Berücksichtigung der Abnahme der Unsicherheit erfolgt traditionell in Streckenfahrplänen in Form von Durchfahrtzeiten für ausgewählte Streckenpunkte. Dabei wird die Zeitreserve gleichmäßig auf die Gesamtstrecke verteilt.

Die DE 30 26 652 A1 und die EP 0 467 377 B1 beschäftigen sich mit einer Systemstruktur, in der Verfahren zur Energieminimierung realisiert werden können, wobei eine Gesamtstrecke zwischen zwei Haltepunkten (Haltebahnhöfen) berücksichtigt wird. Dies kann bei langen Strecken dazu führen, daß Echtzeitvorgaben für die Lösung durch das Verfahren in nachteiliger Weise nicht eingehalten werden.

Die bisher bekannten Verfahren zur Energieoptimierung berücksichtigen nur unzureichend die Forderung nach Robustheit des Betriebsablaufs, die mit Zeitreserven im Fahrplan erhöht werden soll.

Der Erfindung liegt die Aufgabe zugrunde, ein verbessertes Verfahren zur Energieoptimierung der Fahrweise bei einem Fahrzeug/Zug mit in mehrere Abschnitte unterteilter Gesamtstrecke anzugeben.

Diese Aufgabe wird in Verbindung mit dem Oberbegriff durch die im den Anspruch 1 angegebenen Merkmale gelöst.

Die mit der Erfindung erzielbaren Vorteile bestehen insbesondere darin, daß durch die Einbeziehung einer flexiblen Verwaltung von Zeitreserven unter Zuhilfenahme eines Optimierungsalgorithmus die Robustheit des Betriebsablaufs erhöht wird. Gleichzeitig ist die realisierte Fahrweise energieoptimal. Mit "Robustheit" ist gemeint, daß auch bei langen Gesamtstrecken und unvorhergesehenen Ereignissen ein rechtzeitiges Eintreffen des Fahrzeuges/Zuges am Ziel-Haltepunkt mit hoher Wahrscheinlichkeit gewährleistet ist.

Vorteilhafte Ausgestaltungen der Erfindung sind in den Unteransprüchen gekennzeichnet.

Weitere Vorteile des vorgeschlagenen Verfahrens ergeben sich aus der nachstehenden Beschreibung.

Die Erfindung wird nachstehend an Hand des in der einzigen Zeichnung dargestellten Ausführungsbeispieles näher erläutert.

Die Figur zeigt das Weg/Zeit-Diagramm eines Fahrzeuges, wobei die gesamte Fahrstrecke in mehrere einzelne Abschnitte eingeteilt ist und i den Laufindex für die einzelnen Abschnitte darstellt. Mit n ist die zweckmäßige Anzahl der Abschnitte für eine Vorausberechnung bezeichnet. Die jeweils spätesten Durchfahrtzeiten sind mit Dreiecken gekennzeichnet. Ferner ist beispielhaft ein Zeitfenster angegeben. Durch das Zeitfenster wird bestimmt, zu welcher frühesten und spätesten Durchfahrtzeit ein bestimmter Abschnitt vom Fahrzeug zu passieren ist.

Erfindungsgemäß erfolgt eine flexible Einbeziehung von Zeitreserven in die Energieoptimierung. Zeitreserven werden vorgesehen, um auf unvorhergesehene Ereignisse reagieren zu können und um damit die Robustheit des Verkehrsablaufs zu erhöhen. Typischerweise wird ein Zeitzuschlag von beispielsweise 5 % gewährt. Dieser Zeitzuschlag wird beispielsweise gleichmäßig auf die Gesamtstrecke verteilt, womit Durchfahrtzeiten an beliebigen Streckenpunkten ermittelt werden können. Erfindungsgemäß erfolgt die Einbeziehung der Zeitreserven derart flexibel, daß die in einem Streckenabschnitt nicht verbrauchte Zeitreserve anteilmäßig den nachfolgenden Streckenabschnitten zugeschlagen wird und derart, daß die den einzelnen Streckenabschnitten zustehenden Zeitreserven unterschiedlich bewertet werden.

Erfindungsgemäß werden zwei mögliche Vorgehensweisen zur flexiblen Einbeziehung von Zeitreserven in die Optimierung vorgesehen:

Gemäß einer ersten möglichen Vorgehensweise wird der Verbrauch von Zeitreserve in einem Streckenabschnitt als "Strafterm" in der Optimierung berücksichtigt. Als "Strafterm" kommt insbesondere eine monoton fallende Funktion der Zeit in Betracht. Auf diese Weise wird der Verbrauch von Zeitreserve um so weniger "bestraft", je weiter er in der Zukunft, d. h. näher am Ziel-Haltepunkt erfolgt.

Gemäß einer zweiten möglichen Vorgehensweise werden die Durchfahrtzeiten im Optimierungsproblem als Randbedingungen in der Art aufgenommen, daß einerseits die geforderte Robustheit gewährleistet ist, daß aber andererseits die zur Energieeinsparung optimale Lösung möglichst wenig beeinträchtigt wird. Um der geforderten Robustheit zu genügen, ist es ausreichend, wenn späteste Durchfahrtzeiten gefordert werden. Diese spätesten Durchfahrtzeiten sind in der Figur als Dreiecke eingetragen, wie bereits erwähnt.

Weitere Zeitbeschränkungen können sich beispielsweise aus der gleichzeitigen Benutzung einer Strecke bzw. eines Streckenabschnitts durch mehrere Fahrzeuge ergeben. Eine übergeordnete Betriebsleitzentrale kann deshalb kurzfristige Vorgaben für Durchfahrtzeiten in Form von Zeitfenstern an das Fahrzeug stellen. Ein derartiges Zeitfenster ist in der Figur beispielhaft eingetragen, wie bereits erwähnt.

Erfindungsgemäß wird vorgesehen, kurzfristige Vorgaben mit langfristig bekannten Planungen zu kombinieren und als Randbedingungen in die Energieoptimierung mittels eines Optimierungsalgorithmus aufzunehmen. Sich hieraus ergebende Zeitfenster werden in die Optimierung als eine früheste und eine späteste Durchfahrtzeit einbezogen.

Für das vorgeschlagene Verfahren geeignete Optimierungsalgorithmen sind beispielsweise aus Papageorgiou: Optimierung, Kapitel 10, 19 und insbes. 20, Oldenbourg Verlag, 1996, bekannt.

## Patentansprüche

1. Verfahren zur Energieoptimierung bei einem Fahrzeug/Zug bei der Benutzung von Zeitreserven, welche bei einem Fahrplan eingeplant sind, wobei eine zwischen einem Start-Haltepunkt und einem Ziel-Haltepunkt zu durchfahrende Gesamtstrecke in mehrere Abschnitte unterteilt und jedem Abschnitt eine gewisse Zeitreserve zuerkannt wird und zur Erzielung einer energiesparenden Fahrweise unter Zuhilfenahme eines Optimierungsalgorithmus eine übergeordnete Verwaltung der einzelnen Zeitreserven erfolgt, **dadurch gekennzeichnet, dass** die einzelnen Zeitreserven derart flexibel in die Optimierung einbezogen werden, dass die in einem Streckenabschnitt nicht verbrauchte Zeitreserve anteilmäßig den nachfolgenden Streckenabschnitten zugeschlagen wird, wobei die den einzelnen Streckenabschnitten zustehenden Zeitreserven unterschiedlich bewertet werden, indem der Verbrauch von Zeitreserve in den einzelnen Abschnitten als "Strafterm" in der Optimierung berücksichtigt wird, so dass der Verbrauch von Zeitreserve um so mehr "bestraft" wird, je näher er am Start-Haltepunkt erfolgt und um so weniger "bestraft" wird, je näher er am Ziel-Haltepunkt erfolgt.

2. Verfahren nach Anspruch 1, **dadurch gekennzeichnet, dass** jeweils späteste Durchfahrtzeiten hinsichtlich der einzelnen Abschnitte als Randbedingungen in die Optimierung aufgenommen werden.

3. Verfahren nach Anspruch 1 und/oder 2, **dadurch gekennzeichnet, dass** Durchfahrtzeiten in Form von Zeitfenstern unter Vorgabe einer frühesten und spätesten Durchfahrtzeit vorgegeben werden.

4. Verfahren nach einem der Ansprüche 1 bis 3, **dadurch gekennzeichnet, dass** sich während der Fahrt ergebende kurzfristige Vorgaben mit langfristig bekannten Planungen kombiniert und als Randbedingungen in die Optimierung aufgenommen werden.

## Claims

1. Method for power optimization in a vehicle/train, using time reserves which are included when a schedule is planned, an overall route to be covered between a starting stop and a destination stop being subdivided into a number of sections and each section being assigned a specific time reserve and in order to achieve a power-saving travel mode with the aid of an optimization algorithm, the individual time reserves are managed at a higher level, **characterized in that** the individual time reserves are included in the optimization in a flexible manner in such a way that the time reserves which are not used in a route section are added proportionally to the following route sections, the time reserves granted to the individual route sections being assessed differently, **in that** the use of time reserve in the individual sections is taken into account as a "penalty term" in the optimization, so that the use of time reserve is "penalized" more the closer to the starting stop it takes place and is "penalized" less the closer to the destination stop it takes place.

2. Method according to Claim 1, **characterized in that** in each case latest times of passage relating to the individual sections are included as boundary conditions in the optimization.

3. Method according to Claim 1 and/or 2, **characterized in that** times of passage are predefined in the form of time windows with predefinition of an earliest and latest time of passage.

4. Method according to one of Claims 1 to 3, **characterized in that** short-term predefinitions arising during the journey are combined with long-term, known plans and are included as boundary conditions in the optimization.

## Revendications

1. Procédé pour optimiser l'énergie dans un véhicule/train lors de l'utilisation de réserves de temps prévues dans un plan de conduite, où une trajectoire totale à parcourir entre un point de départ et un point d'arrivée est divisée en plusieurs portions et une certaine réserve de temps est affectée à chaque portion et une gestion prioritaire des réserves de temps individuelles a lieu pour obtenir une conduite économisant l'énergie en utilisant un algorithme d'optimisation, **caractérisé en ce que** les réserves de temps individuelles sont intégrées de manière flexible dans l'optimisation de telle sorte que la réserve de temps non utilisée dans une portion de trajectoire soit ajoutée par portion aux portions de trajectoire suivantes, les réserves de temps revenant aux portions de trajectoire individuelles étant évaluées différemment **en ce que** l'utilisation de réserves de temps dans les portions individuelles est prise en compte dans l'optimisation sous forme de "pénalité", de sorte que l'utilisation de réserves de temps est d'autant plus "pénalisée" qu'elle se produit près du point de départ et est d'autant moins "pénalisée" qu'elle se produit près du point d'arrivée.

2. Procédé selon la revendication 1, **caractérisé en ce que** les temps de passage les plus tards en ce qui concerne les portions individuelles sont enregistrés dans l'optimisation sous forme de conditions limites.

3. Procédé selon la revendication 1 et/ou 2, **caractérisé en ce que** les temps de passage sont prédéfinis sous forme de fenêtres de temps en établissant au préalable un temps de passage le plus tôt et le plus tard.

4. Procédé selon l'une quelconque des revendications 1 à 3, **caractérisé en ce que** les données préalables à court terme apparaissant pendant la conduite sont combinées à des planifications connues à long terme et sont enregistrées dans l'optimisation sous forme de conditions limites.
